# FASCICULE DE BREVET EUROPEEN

(11) **EP 0 130 921 B1**
(45) Date de publication et mention de la délivrance du brevet: **23.09.1987**
(21) Numéro de dépôt: 84401404.3
(22) Date de dépôt: 03.07.1984
(51) Int. Cl.: E04C 2/24

(54) **Panneau composite porteur**
Tragende Verbundbauplatte
Supporting composite panel

(30) Priorité: 05.07.1983 FR 8311165
(43) Date de publication de la demande: 09.01.1985
(73) Titulaire: ISOVER SAINT-GOBAIN, F-92400 Courbevoie (FR)
(72) Inventeur: Lantelme, Jean-Paul, F-92400 Courbevoie (FR)
(74) Mandataire: Muller, René

## Description

La présente invention concerne un nouveau panneau composite porteur ou auto-portant, et notamment un nouveau composant isolant support de couverture, et son procédé de fabrication.

Par soucis de simplification, la description suivante se référera essentiellement à un composant isolant support de couverture, étant entendu que d'autres panneaux composites porteurs sont inclus dans le cadre de l'invention.

En remplissant plusieurs fonctions simultanément, le composant isolant support de couverture est de plus en plus utilisé dans le bâtiment, notamment dans la maison individuelle à plafond rampant ou à comble habitable.

Le composant remplit généralement les fonctions suivantes:
- Fonction de portance : le composant assure la portance entre les éléments de charpente.
- Fonction d'isolation thermique : le composant comprend un isolant thermique.
- Fonction de parement intérieur : le composant est prêt à recevoir les finitions intérieures.
- Fonction de contre liteaunage : le composant doit pouvoir recevoir les liteaux pour répondre à tous les types de couvertures en petits éléments.
- Fonction d'étanchéité : le composant doit assurer les fonctions de pare-pluie et pare-neige.

Des composants isolants supports de couvertures sont connus. Ces composants comprennent généralement, du, côté orienté vers l'intérieur, un parement intérieur prêt à finir, une âme cellulaire isolante, et éventuellement du côté orienté vers l'extérieur, un parement extérieur assurant parfois la fonction d'étanchéité, et généralement équipé de contrelattes.

Le parement intérieur est constitué généralement d'un panneau de particules de bois. L'âme isolante quant à elle est constituée généralement d'un panneau en matériau cellulaire tel le polystyrène expansé ou extrudé, le polyuréthane, le chlorure de polyvinyle expansé. Le parement extérieur est également généralement un panneau de particules de bois ou encore une feuille en matière plastique ou à base d'un complexe kraft-polyéthylène par exemple.

Un des inconvénients de ces composants connus est leur sensibilité aux variations d'hygrométrie entrainant des variations dimensionnelles importantes notamment des bombements du composant, entrainant un mouvement des joints réunissant deux composants voisins, préjudiciable à l'aspect du revêtement final.

Un autre inconvénient réside dans le poids et les difficultés de mise en oeuvre du composant lorsque celui-ci comprend deux panneaux de particules de bois en tant que parements.

On connait d'aprè le document DE-A- 1 659 019 un élément composite comprenant une âme en un matériau cellulaire isolant revêtu sur au moins une face d'une couche composite en matière plastique renforcée par des fibres de verre. La couche composite est réalisée en même temps que l'élément composite par une opération unique de pressage.

L'invention propose un nouveau panneau composite porteur, notamment un composant isolant support de couverture exempt des inconvénients cités.

Le panneau selon l'invention, porteur ou autoportant, comprend une âme isolante cellulaire, notamment en polystyrène expansé ou extrudé, en polyuréthane, en chlorure de polyvinyle, d'épaisseur variable selon l'isolation désirée, et, collé sur l'âme isolante, un parement intérieur formé d'une feuille à base de fibres minérales discontinues, liées entre-elles par un liant polymérisé, ayant une teneur en fibres supérieure à 70 % du poids total des fibres et du liant, le reste du panneau étant constitué essentiellement du liant polymérisé, cette feuille présentant une masse volumique élevée, comprise entre 400 et 1500 kg/m³, et étant obtenue à partir d'au moins un matelas de fibres minérales très fortement comprimé à chaud, et de l'autre côté de l'âme isolante un élément extérieur assurant l'équilibre mécanique du panneau. Le parement intérieur possède des propriétés mécaniques très intéressantes malgré sa faible épaisseur, généralement de l'ordre de 0,1 à 10 mm et de préférence de 2 à 4 mm.

Dans une forme de réalisation le panneau composite porteur ou autoportant comprend en tant qu'élément extérieur assurant l'équilibre mécanique, un parement extérieur du même type que le parement intérieur, c'est-à-dire formé d'une feuille à base de fibres minérales discontinues comme décrite ci-dessus.

Dans une variante, l'élément extérieur est un contrelattage constitué de contrelattes en bois ou en un panneau dérivé du bois, ces contrelattes étant dimensionnées et espacées selon les performances mécaniques souhaitées pour le composite.

Dans une autre forme de réalisation du panneau composite, l'élément extérieur assurant l'équilibre mécanique est constitué d'un parement extérieur du type décrit précédemment, associé à un contrelattage. Dans cette forme de réalisation, avantageusement, les contrelattes sont disposées entre l'âme isolante et le parement extérieur qui à cet effet prend une forme géométrique appropriée. En effet, la très bonne moulabilité des feuilles à base de fibres minérales constituant les parements permet de leur donner des formes géométriques adaptées, très variées, permettant d'insérer entre l'âme isolante et la feuille thermoformée, des contrelattes comme décrit ci-dessus, ou éventuellement d'autres inserts destinés à faciliter la mise en oeuvre du panneau.

La très forte masse volumique pour un produit à base de fibres discontinues, de l'ordre de 400 à 1500 kg/m³ et de préférence de 600 à 1100 kg/m³ est obtenue par thermocompression d'un ou de plusieurs matelas de fibres minérales avant polymérisation, matelas utilisés de façon connue pour la fabrication de feutres à isolation thermique.

Cette feuille présente une excellente stabilité dimensionnelle aux variations hygrométriques et une bonne tenue à l'eau.

Bien que présentant une masse volumique apparente sensiblement égale à celle d'un panneau de particules de bois, la feuille de parement intérieur et éventuellement extérieur peut être utilisée dans une epaisseur de 2 mm de façon équivalente à un panneau de particules de bois de 12 mm d'épaisseur nécessaire pour qu'un panneau composant porteur soit utilisable dans le bâtiment en raison du problème de résistance au feu dudit panneau, ce qui permet un gain de poids considérable pour le panneau composant selon l'invention, d'où une facilité de mise en oeuvre et une possibilité d'allégement de la charpente. En outre, le ou les parements selon l'invention subissent une sorte de frittage sous l'effet de la température due au feu et restent généralement en place.

Pour améliorer encore certaines propriétés du parement, la feuille peut avantageusement contenir des adjuvants, par exemple des huiles de silicones telles du polydiméthylsiloxane, ces adjuvants étant généralement introduits dans le liant.

Un des avantages du ou des parements selon l'invention est qu'on peut utiliser toutes sortes de colles structurelles, compatibles avec l'âme isolante, connues des techniques classiques d'assemblage. On peut utiliser par exemple des colles à base de polyuréthane mono ou bicomposants, des colles contact du type polychloroprène, etc.

Dans une forme de réalisation, la feuille de parement intérieur et/ou extérieur selon le cas est munie du côté apparent d'une feuille ou film de revêtement en papier kraft, en matière plastique, métallique, en tissu, en bois déroulé, etc..., par exemple. La feuille de parement intérieur peut également être munie sur sa face orientée vers l'âme isolante d'une feuille d'un des types décrits précédemment et notamment en papier kraft par exemple faisant fonction le cas échéant de pare-vapeur.

Un autre avantage de l'utilisation de feuilles à base de matelas de fibres minérales thermocomprimées est la réalisation aisée des bords amincis du composant.

En effet, un des problèmes posé par l'utilisation de composants plurifonctionnels de sous-toiture est le joint entre deux composants voisins et notamment la réalisation du jointoiement intérieur. La feuille utilisée en tant que parement selon l'invention ne subit aucune variation dimensionnelle du fait des variations d'humidité de l'air. On peut donc envisager un type de joint classique entre panneau, avec bande plus enduit. En outre les parements selon l'invention offrent diverses possibilités pour amincir les bords du composant afin de réaliser un jointoiement correct et facile à réaliser. L'amincissement des bords du composant peut être obtenu directement par amincissement des bords de la feuille par moulage au moment de sa fabrication, ou par usinage. L'amincissement peut encore être obtenu sur le composant lui- même, grâce à la bonne déformabilité de la feuille de parement. On peut ainsi créer un bord aminci sur l'âme par moulage ou usinage et assembler le parement intérieur par pressage -collage et compression de l'âme isolante. Dans le cas où on utilise une colle contact, lorsqu'on relache la compression, la feuille de parement reste au profil de l'âme.

Dans une forme préférée, le bord du parement intérieur n'est pas collé sur l'âme isolante et peut conserver sa souplesse. En cas de mouvement différentiel de deux composants voisins, le jointoiement peut ainsi être préservé.

Conformément aux revendications 11 et 12, pour fabriquer le panneau composite porteur selon l'invention, on superpose les différents éléments constitutifs, en interposant une couche de colle comme décrite précédemment entre eux. La feuille utiliséé en tant que parement selon l'invention est fabriquée à partir d'un ou de plusieurs primitifs de fibres minérales d'isolation, par exemple des fibres de verre, de roche, c'est-à-dire des fibres discontinues dont le diamètre moyen est généralement compris entre 2 et 15 micromètres. Ces primitifs contiennent un liant non polymérisé, thermodurcissable tel une résine formophénolique, mélamine-formol, urée-formol à raison d'environ 20 % du poids total des fibres et du liant. On comprime fortement les primitifs avec des pressions de l'ordre de 10 à 100 bars en même temps qu'on chauffe afin de polymériser le liant, en évitant toutefois une prépolymérisation du liant avant la mise à dimension définitive.

Les panneaux composites selon l'invention peuvent s'assembler entre eux par un emboîtement du type tenon-mortaise, ou par rainures et languettes, ou par d'autres systèmes bien connus de l'homme de métier.

D'autres caractéristiques et avantages du panneau composite porteur selon l'invention apparaitront dans la description suivante d'exemples de réalisation.
La figure 1 représente une réalisation d'un panneau composite porteur selon l'invention.
La figure 2 représente une réalisation d'une variante avec contrelattage selon l'invention.
La figure 3 représente une réalisation d'une autre variante avec bords amincis.
La figure 4 représente un joint entre deux panneaux assemblés.
Les figures 5 et 6 représentent une réalisation dans laquelle les bords du parement intérieur sont libres au droit du joint.

La figure 1 représente un panneau composite selon l'invention comprenant une âme cellulaire 1 de 120 mm d'épaisseur en polystyrène expansée de masse volumique d'environ 25 kg/m³, un parement intérieur 2 de 2 mm d'épaisseur formé à partir d'un matelas de fibres de verre thermocomprimé d'une masse volumique de 700 kg/m³, un parement extérieur 3, de même nature, de 2 mm d'épaisseur.

Pour fabriquer ce composant, on opère de la façon suivante :
On fabrique le parement intérieur à partir d'un primitif de fibres de verre discontinues d'isolation, d'une masse surfacique de 1400 g/m² obtenu par les méthodes de fibrage classique et pour lequel le liant représentant 20 % en poids est une résine formo-phénolique. Le primitif est placé entre les plateaux d'une presse. L'ensemble est comprimé fortement en exerçant une pression de 10 bars, à une température de 200° C pendant une minute. Le parement obtenu aux dimensions déterminées est démoulé.

On fabrique le parement extérieur de la même façon.

Les parements sont collés sur l'âme cellulaire en polystyrène expansé. On utilise une colle contact au polychloroprène.

La figure 2 représente un composant isolant support de couverture selon l'invention comprenant une âme 1, un parement intérieur 2 formé d'une feuille obtenue à partir de matelas de fibres de verre thermocomprimé, un contrelattage constitué de contrelattes 5 en bois ou en panneau dérivé du bois, ces contrelattes étant dimensionnées et espacées les unes des autres selon les performances mécaniques souhaitées. Pour fabriquer ce composant on assemble le parement à l'âme de la même façon que dans l'exemple 1, et on colle sur l'autre côté de l'âme les contrelattes à l'aide d'une colle adéquate, par exemple une colle contact ou à base d'un polyuréthane.

La figure 1 représente un composant support de couverture comprenant une âme 1, un parement intérieur 2, un contrelattage de contrelattes 5 en bois, un parement extérieur 3 présentant une structure thermoformée permettant d'insérer entre elle et l'âme les contrelattes 5, les deux parements 2 et 3 étant munis sur leur face extérieure d'une feuille de papier Kraft 4. L'âme 1 présente d'un côté une rainure 6 et de l'autre une languette 7 permettant l'assemblage de deux panneaux voisins. Le panneau présente encore des bords amincis 8 et 9 facilitant le jointoiement.

La figure 4 représente la liaison entre deux composants du type décrit en relation avec la figure 3. L'assemblage au niveau de l'âme s'effectue par languette 7 et rainure 6. Le joint extérieur 10 est une bande en aluminium ou autre, auto-adhésive. Le jointoiement intérieur 11 est réalisé par une bande 12 et un enduit 13 qui s'appliquent sur les bords amincis des deux composants pour remplir le creux 14.

La figure 5 représente l'assemblage entre deux composants pour lesquels les parties extrêmes 15 et 16 du parement intérieur correspondant aux parties amincies 8 et 9 des composants du type décrit à la figure 3, sont libres, c'est-à-dire non collées sur l'âme isolante. Le jointoiement 11 est réalisé de la même façon que décrit précédemment avec une bande 12 et un enduit 13 qui remplit le creux 14 correspondant au joint.

La figure 6 représente ce même joint lorsque les deux composants ont subit des mouvements différentiels l'un par rapport à l'autre. Les bords libres, grâce à leur déformabilité et leur élasticité, préservent le jointoiement.

Les panneaux composites porteurs selon l'invention présentent d'autres avantages que ceux décrits précédemment. Ainsi ils présentent une bonne menuisibilité c'est-à-dire qu'ils peuvent être sciés, percés, cloués aisément sans formation d'éclats, ni déformations. Le module d'élasticité de la feuille d'une valeur d'environ 40000 daN/cm² est plus élevé que celui d'un panneau de particules qui est d'environ 15 000 à 25 000 daN/cm² ce qui procure au composant selon l'invention une résistance à la flexion au moins équivalente comme démontré ci-après.

Un essai comparatif de résistance à la flexion entre un panneau composant porteur selon l'exemple 1 décrit ci-dessus conforme à l'invention et un panneau composant connu utilisant des panneaux de particules de bois de 12 mm d'épaisseur en tant que parement intérieur et parement extérieur et une âme isolante de 120 mm d'épaisseur est réalisé de la façon décrite ci-après.

On répartit uniformément une charge de 500 kg par m² sur des panneaux de 2 mètres de long disposés entre appuis libres et on mesure la flèche au milieu des panneaux. La flèche pour le panneau conforme à l'invention est de 12 mm, équivalente à celle du panneau composant utilisant des panneaux de particules de bois.

## Revendications

1. Panneau composite porteur ou auto-portant comprenant une âme isolante cellulaire (1), notamment en polystyrène, et un parement intérieur (2) à base de fibres minérales et d'un liant polymérisé, caractérisé en ce que le parement (2) est formé d'une feuille à base de fibres minérales discontinues liées entre-elles par un liant polymérisé, ayant une teneur en fibres supérieure à 70 % du poids total des fibres et du liant, le reste du parement (2) étant constitué essentiellement du liant polymérisé, cette feuille présentant une masse volumique comprise entre 400 et 1500 kg/m³ et étant obtenue à partir d'au moins un matelas de fibres minérales comprimé à chaud, le parement (2) étant collé sur l'âme isolante par une colle structurelle et en ce que un élément extérieur (3),(5) assurant l'équilibre mécanique du panneau est prévu de l'autre côté de l'âme isolante cellulaire.

2. Panneau composite selon la revendication 1, caractérisé en ce que la feuille de parement présente une masse volumique comprise entre 600 et 1100 kg/_{M}3.

3. Panneau composite selon une des revendications 1 ou 2, caractérisé en ce que l'élément extérieur est un parement (3) analogue au parement intérieur (2).

4. Panneau composite selon une des revendications 1 ou 2, caractérisé en ce que l'élément extérieur est un contrelattage (5) constitué de contrelattes en bois ou en un panneau dérivé du bois.

5. Panneau composite selon une des revendications 1 ou 2, caractérisé en ce que l'élément extérieur comprend un parement extérieur (3) et un contrelattage (5).

6. Panneau composite selon une des revendications 2 ou 3, caractérisé en ce que le parement extérieur présente des formes géométriques permettant de placer les contrelattes (5) ou des inserts entre lui et l'âme isolante (1).

7. Panneau composite selon une des revendications 1 à 6, caractérisé en ce que les bords (8, 9) de sa face orientée vers l'intérieur sont amincis pour faciliter le jointoiement (11).

8. Panneau composite selon une des revendications 1 à 7, caractérisé en ce que la partie du parement intérieur correspondant aux bords amincis du composant est libre.

9. Panneau composite selon une des revendications 1 à 8, caractérisé en ce que le parement intérieur et/ou extérieur est muni d'une feuille de revêtement (4).

10. Panneau composite selon la revendication 9, caractérisé en ce que la feuille de revêtement (4) est assemblée avec le parement au cours de la fabrication de celui-ci.

11. Panneau composite selon une des revendications 1 à 10, caractérisé en ce que l'épaisseur des parements intérieur et extérieur est comprise entre 0,1 et 10 mm et de préférence entre 2 et 4 mm.

12. Procédé de fabrication d'un panneau composite selon une des revendications 1 à 11, caractérisé en ce qu'on forme au préalable la feuille de parement munie éventuellement d'une feuille de revêtement, par pressage d'au moins un primitif de fibres minérales d'isolation, contenant un liant non polymérisé, associé le cas échéant à la feuille de revêtement, et polymérisation du liant et on assemble les éléments du panneau par collage.

13. Procédé selon la revendication 12, caractérisé en ce qu'on assemble les éléments par collage en compressant l'ensemble puis en relachant.

## Patentansprüche

1. Tragende oder selbsttragende Verbundplatte mit einer geschlossenzelligen Kerndämmung (1), insbesondere aus Polystyrol, und einer inneren Verkleidung (2) auf der Basis von Mineralfasern und einem polymerisierten Bindemittel, dadurch gekennzeichnet, daß die Verkleidung (2) durch eine Schicht auf der Basis von Mineralstapelfasern gebildet ist, die untereinander durch ein polymerisiertes Bindemittel gebunden sind, wobei die Schicht einen Anteil an Fasern von über 70 % des gesamten Gewichtes aus Fasern und Bindemittel hat, während der Rest der Verkleidung (2) im wesentlichen aus polymerisiertem Bindemittel besteht, wobei diese Schicht eine Dichte zwischen 400 und 1500 kg/m³ aufweist und aus mindestens einer warmgepreßten Mineralfasermatte erhalten ist, wobei die Verkleidung (2) auf die Kerndämmung mittels eines Bauklebers geklebt ist, und dadurch, daß ein äußeres Element (3), (4) das mechanische Gleichgewicht der Platte absichert, welches auf der anderen Seite der geschlossenzelligen Kerndämmung vorgesehen ist.

2. Verbundplatte nach Anspruch 1, dadurch gekennzeichnet, daß die Verkleidungsschicht eine Dichte zwischen 600 und 1100 kg/m³ aufweist.

3. Verbundplatte nach Anspruch 1 oder 2, dadurch gekennzeichnet, daß das äußere Element eine der inneren Verkleidung (2) entsprechende Verkleidung (3) ist.

4. Verbundplatte nach Anspruch 1 oder 2, dadurch gekennzeichnet, daß das äußere Element eine Konterlattung (5), ist, die aus Konterlatten aus Holz oder aus einem aus Holz hergestellten Material besteht.

5. Verbundplatte nach Anspruch 1 oder 2, dadurch gekennzeichnet, daß das äußere Element eine äußere Verkleidung (3) und eine Konterlattung (5) aufweist.

6. Verbundplatte nach Anspruch 2 oder 3, dadurch gekennzeichnet, daß die äußere Verkleidung geometrische Formen aufweist, die ermöglichen Konterlatten (5) oder Einsätze zwischen die äußere Verkleidung und die Kerndämmung (1) zu setzen.

7. Verbundplatte nach einem der Ansprüche 1 bis 6, dadurch gekennzeichnet, daß die Ränder (8, 9) ihrer nach innen gerichteten Fläche verjüngt sind um eine Ausfugung (11) zu erleichtern.

8. Verbundplatte nach einem der Ansprüche 1 bis 7, dadurch gekennzeichnet, daß der Teil der inneren Verkleidung, welcher den verjüngten Rändern des Verbundes entspricht, frei ist.

9. Verbundplatte nach einem der Ansprüche 1 bis 8, dadurch gekennzeichnet, daß die innere und/oder äußere Verkleidung mit einer Verblendungsschicht (4) versehen ist.

10. Verbundplatte nach Anspruch 9, dadurch gekennzeichnet, daß die Verblendungsschicht (4) im Zuge der Herstellung der Verkleidung auf diese aufgebracht ist.

11. Verbundplatte nach einem der Ansprüche 1 bis 10, dadurch gekennzeichnet, daß die Dicke der inneren und äußeren Verkleidung zwischen 0,1 und 10 mm und vorzugsweise zwischen 2 und 4 mm liegt.

12. Verfahren zur Herstellung einer Verbundplatte nach einem der Ansprüche 1 bis 11, dadurch gekennzeichnet, daß man zuerst eine Verkleidungsschicht, die eventuell mit einer Verblendungsschicht ausgerüstet ist, durch Pressen von mindestens einem Dämmstoffhalbzeug aus Mineralfasern, welche nichtauspolymerisiertes Bindemittel enthalten, bildet, welches gegebenenfalls mit der Verblendung verbunden wird, und durch Polymerisierung des Bindemittels und Zusammenfügen der Plattenelemente durch Kleben.

13. Verfahren nach Anspruch 12, dadurch gekennzeichnet, daß man die Elemente zusammenbringt, indem man durch Kleben das Ganze zusammenpreßt und dann ausspannt.

## Claims

1. A composite support or self-supporting panel comprising an insulating cellular core (1), for example of polystyrene, an interior covering (2) based on mineral fibres and a polymerised binder, characterised in that the covering (2) is formed of a sheet based on discontinuous mineral fibres bound to each other by a polymerised binder, having a content of fibres greater than 70 % of the total weight of fibres and binder, the remainder of the covering (2) being constituted essentially of polymerised binder, the sheet having a density from 400 to 1500 Kg/m³ and being obtained from at least one hot-pressed mat of mineral fibres, the covering (2) being adhered to the insulating core by a structural adhesive and in that an exterior element (3), (5) ensuring mechanical equilibrium of the panel is provided on the other side of the insulating cellular core.

2. A composite panel according to claim 1, characterised in that the covering sheet bas a density from 600 to 1100 Kg/m³.

3. A composite panel according to claim 1 or 2, characterised in that the exterior element is a covering (3) similar to the interior covering (2).

4. A composite panel according to claim 1 or 2, characterised in that the exterior element is a counter-lathing (5) formed of counterlaths of wood or of a panel derived from wood.

5. A composite panel according to claim 1 or 2, characterised in that the exterior element comprises an exterior covering (3) and a counter-lathing (5).

6. A composite panel according to claim 2 or 3, characterised in that the exterior covering has geometrical shapes allowing positioning of counter-lathings (5) or inserts between the covering and the insulating core (1).

7. A composite panel according to any one of claims 1 to 6, characterised in that the edge parts (8, 9) of its surface directed towards the interior are thinned to facilitate jointing (11).

8. A composite panel according to any one of claims 1 to 7, characterised in that the part of the interior covering corresponding to the thinned edge parts is not adhered to the core.

9. A composite panel according to any one of claims 1 to 8, characterised in that the interior and/or the exterior covering is provided with a coating sheet (4).

10. A composite panel according to claim 9, characterised in that the coating sheet (4) is assembled with the covering during manufacture of the latter.

11. A composite panel according to one of claims 1 to 10, characterised in that the thickness of the interior and exterior coverings is from 0.1 to 10 mm and preferably from 2 to 4 mm.

12. A method of making a composite panel according to one of claims 1 to 11, characterised in that there is first formed the covering sheet, optionally provided with a coating sheet, by pressing of at least one blank of insulating mineral fibres containing an unpolymerised binder, associated if required with the coating sheet, and polymerising the binder and the elements of the panel are assembled by adhesion.

13. A method according to claim 12, characterised in that the elements are assembled together by adhesion by compressing the assembly and then releasing it.
